# FASCICULE DE BREVET EUROPEEN

(11) **EP 1 115 040 B1**
(45) Date de publication et mention de la délivrance du brevet: **26.03.2008**
(21) Numéro de dépôt: 00126767.3
(22) Date de dépôt: 06.12.2000
(51) Int. Cl.: G04B 1/12, G04B 9/00, G04B 1/18, F03G 1/00

(54) **Dispositif moteur pour mouvement d'horlogerie à grande réserve de marche**
Antriebsvorrichtung für Uhrwerk mit grosser Gangreserve
Driving device for clockwork with large power reserve

(30) Priorité: 06.01.2000 CH 222000
(43) Date de publication de la demande: 11.07.2001
(73) Titulaire: Chopard Manufacture SA, 2114 Fleurier (CH)
(72) Inventeur: Scheufele, Karl Friedrich, 2114 Fleurier (CH)
(74) Mandataire: Micheli & Cie SA

(56) Documents cités:
- CH-A- 174 430
- CH-A- 319 290
- FR-A- 1 195 976

## Description

La présente invention a pour objet un mouvement d'horlogerie à grande réserve de marche et plus particulièrement un mécanisme comportant un dispositif moteur comprenant plusieurs barillets, un rouage de remontoir manuel de ce dispositif moteur et éventuellement un rouage d'indication de réserve de marche.

On connaît par exemple des documents CH-599.580, CH-319.290, et CH-538.715 des dispositifs moteurs pour mouvements d'horlogerie comprenant deux barillets soit en série soit en parallèle. De tels dispositifs moteurs permettent d'obtenir une réserve de marche de l'ordre de soixante dix heures, ce qui est jugé insuffisant.

On connaît également un dispositif moteur à barillets multiples du document FR-1195976 dont le ressort est composé d'une pluralité de spiraux montés en série sur un ou plusieurs axes parallèles. Ce dispositif est toutefois très volumineux et ne peut convenir à un mouvement de montre de poche ou bracelet.

Un des buts de la présente invention est de réaliser un dispositif moteur pour mouvement d'horlogerie, notamment pour une montre de poche ou une montre bracelet, qui présente un encombrement compatible avec un calibre de montre de poche ou de montre bracelet et qui permette l'obtention d'une réserve de marche supérieure à une semaine, de préférence comprise entre 8 et 10 jours.

Un autre but de la présente invention est de munir ce dispositif moteur d'un rouage d'indication de la réserve de marche.

Un autre but de l'invention est de permettre le remontage du dispositif moteur au-delà de la valeur correspondant à l'indication maximale de réserve de marche sans fausser cette indication.

Un autre but encore est de prévoir dans le dispositif moteur une disposition faisant que l'usager peut remonter manuellement le dispositif moteur au-delà de son remontage maximum sans dommage pour celui-ci.

La présente invention a pour objet un mouvement d'horlogerie, notamment pour montre bracelet et montre de poche, présentant une grande réserve de marche comportant un dispositif moteur remonté à l'aide d'un rouage de remontoir et entraînant un rouage de finissage qui se distingue par les caractéristiques énoncées à la revendication 1.

Le dessin annexé illustre schématiquement et à titre d'exemple une forme d'exécution du dispositif moteur et de son rouage de remontage, ainsi qu'une forme d'exécution d'un rouage d'indication de réserve de marche.
La figure 1 illustre en coupe une partie du dispositif moteur selon l'invention.
La figure 2 illustre en coupe une partie du dispositif moteur et son rouage de remontoir.
La figure 3 illustre en coupe le dispositif moteur et le rouage d'indication de réserve de marche.
La figure 4 est une coupe à plus petite échelle illustrant le dispositif moteur et le rouage de finition.
Les figures 5 et 6 sont des vues en plan du dispositif moteur et du rouage d'indication de réserve de marche.
La figure 7 est une vue en plan de la montre munie des mécanismes selon l'invention.

Dans l'exemple illustré la pièce d'horlogerie est une montre bracelet comportant un mouvement logé dans une boîte 1 munie d'une couronne de remontoir 2 et dont le cadran 3 comporte un affichage horaire, une petite seconde, un affichage des quantièmes et un affichage de la réserve de marche comportant une graduation 4, portant les chiffres 0 à 8 indiquant en jours la réserve de marche, et une aiguille 5 coopérant avec cette graduation 4.

Le mouvement d'horlogerie selon la présente invention comporte une grande réserve de marche, comprise entre huit et dix jours, dans tous les cas dépassant une semaine. De cette façon l'usager ne doit remonter sa montre qu'une fois par semaine et le couple moteur est suffisamment stable pour assurer une précision de marche exigée des chronomètres.

Ce mouvement d'horlogerie à grande réserve de marche comporte un mécanisme moteur comportant quatre barillets, un rouage de remontoir manuel et, dans la forme d'exécution illustrée, un rouage d'indication de réserve de marche.

Le dispositif moteur de ce mouvement d'horlogerie comporte deux groupes de deux barillets superposés disposés côte à côte.

Le premier groupe de barillets superposés comporte deux cages de barillets montées et pivotantes sur un même axe 6, soit une première cage de barillet 7 et une seconde cage de barillet 8. La première cage de barillet 7 loge un premier ressort de barillet 9 dont l'extrémité intérieure est solidaire du noyau 6' tandis que l'extrémité extérieure est solidaire d'une bride de friction pouvant coulisser dans la première cage de barillet lorsque la force de friction dépasse une valeur préétablie. La première cage de barillet 7 est munie d'une denture extérieure en prise avec un cliquet de barillet 10 soumis à l'action d'un ressort de cliquet 11, de sorte que la première cage de barillet ne puisse tourner que dans un seul sens. La seconde cage de barillet 8 renferme un second ressort de barillet 12 dont l'extrémité intérieure est solidaire du noyau 6', tandis que son extrémité extérieure est solidaire de la seconde cage de barillet 8.

La seconde cage de barillet 8 comporte une denture extérieure en prise avec un renvoi de barillet 13.

Le second groupe de deux barillets superposés comporte un axe 14 sur lequel sont montées pivotantes une troisième cage de barillet 15 et une quatrième cage de barillet 16. La troisième cage de barillet 15 comporte une denture extérieure en prise avec le renvoi de barillet 13 et renferme un troisième ressort de barillet 17 dont l'extrémité externe est solidaire de la troisième cage de barillet 15 et dont l'extrémité interne est solidaire du noyau 14'. La quatrième cage de barillet 16 renferme un quatrième ressort de barillet 18 dont l'extrémité interne est solidaire du noyau 14', tandis que l'extrémité externe est solidaire de cette quatrième cage de barillet 16. Cette quatrième cage de barillet 16 comporte une denture extérieure.

Grâce à cette réalisation du dispositif moteur formé de deux groupes de deux barillets superposés, il est possible de disposer d'une très grande réserve de marche, environ 10 jours, tout en maintenant l'encombrement de ce dispositif moteur suffisamment faible pour être incorporé dans un mouvement de montre bracelet.

Le présent mouvement comporte un rouage de finissage comportant, dans l'exemple illustré, un mobile intermédiaire 19 engrenant avec la denture extérieure de la quatrième cage de barillet 16 et avec le pignon 20 d'un mobile de grande moyenne dont la roue 21 est en prise avec le pignon d'un mobile de moyenne 22 du mouvement d'horlogerie. Le reste du mouvement d'horlogerie ne sera pas décrit ici, celui-ci étant conventionnel.

La particularité de ce dispositif moteur réside dans le fait qu'il est composé de deux groupes de deux barillets concentriques et superposés, le second et le troisième barillets étant en prise par l'intermédiaire d'un renvoi de barillet, le ressort du premier barillet 7 étant équipé d'un ressort à bride glissante pour éviter toute surtension dans les rouages, tandis que les trois autres barillets 8,15,16 sont équipés de ressorts identiques à ceux d'une montre à remontage manuel. Les quatre barillets sont montés en série de manière à additionner leur durée de désarmage tout en délivrant un couple constant, les quatre ressorts présentant des caractéristiques identiques ou sensiblement identiques. Le couple de friction entre la bride du premier ressort 9 et la première cage de barillet 7 est supérieur au couple délivré par les ressorts 9,12,17 et 18 à l'état entièrement remontés.

Ce dispositif moteur entraîne le mouvement d'horlogerie par l'intermédiaire du rouage de finissage, il est armé à l'aide d'un rouage de remontage manuel. Ce rouage de remontage manuel comporte un premier mobile de remontage dont la roue 23 est en prise avec la denture de la première cage de barillet 7 et dont le pignon 24 engrène avec une roue de couronne 25. Cette roue de couronne 25 est en prise avec un pignon de remontoir 26 lorsque la tige de remontoir 27 est en position enfoncée de remontage.

Ainsi, le remontage du dispositif moteur s'effectue par la couronne de remontoir 2 au travers du rouage de remontoir 27,26,25,24 et 23 jusqu'au premier barillet 7 qui, relié par son ressort 9 au noyau 6', arme le second barillet 8,12 puis, par l'intermédiaire du renvoi de barillet 13 remonte le troisième barillet 15,17, puis par le noyau 14' le quatrième barillet 16,18.

Lors du désarmage, le dispositif moteur entraîne par la cage 16 du quatrième barillet le rouage de finissage par l'intermédiaire du mobile intermédiaire 19.

Il est à remarquer que le rouage de remontoir comporte un premier mobile de remontoir 23,24 multiplicateur permettant un remontage plus rapide des quatre barillets.

Dans la forme d'exécution illustrée, le dispositif moteur est encore équipé d'un rouage d'indication de réserve de marche illustré en coupe, plus particulièrement à la figure 3.

Ce rouage d'indication de réserve de marche actionnant l'aiguille 5 de l'affichage 4,5 de la réserve de marche comporte un premier renvoi d'indication de réserve de marche 30 en prise avec la denture de la première cage de barillet 7 et engrenant avec un deuxième renvoi d'indication de réserve de marche 31 angulairement solidaire d'un axe 32. Cet axe 32 porte un pignon 33 et sert de pivot à une roue de différentiel 34 en prise avec la denture de la quatrième cage de barillet 16. Cet axe sert également de pivot à un mobile différentiel comportant un pignon 35 et une roue 36. Un mobile satellite est pivoté fou sur un axe 37 solidaire de la roue de différentiel 34. Ce mobile satellite comporte un pignon 38 en prise avec la roue 36 du mobile différentiel et une roue 39 en prise avec le pignon 33 de l'axe 32.

Le pignon 35 du mobile différentiel est en prise avec la roue 40 d'un premier mobile d'indication de réserve de marche, dont le pignon 41 engrène avec la roue 42 d'un second mobile d'indication de réserve de marche, dont le pignon 43 est en prise avec la roue 44 d'un mobile indicateur 46, dont l'axe 45 porte l'aiguille 5 de l'affichage de la réserve de marche.

La roue 44 du mobile indicateur est montée à friction sur le mobile indicateur 45,46. Le mobile indicateur 45,46 porte une goupille 47 coopérant avec une butée fixe 48.

Lorsque la goupille 47 est en appui contre la butée 48, l'aiguille 5 de l'affichage de la réserve de marche est en regard du plus grand chiffre de la graduation 4 indiquant que la réserve de marche est à son maximum.

Cette indication maximale de l'affichage de la réserve de marche correspond au remontage complet du dispositif moteur. Lors du remontage de ce dispositif moteur, l'aiguille 5 arrive en fin de course et le mobile indicateur 46 est maintenu dans cette position angulaire par la goupille 47 et la butée 48. Lorsqu'on dépasse la fin du remontage du dispositif moteur, la roue 44 se déplace angulairement sous l'action du rouage d'indication de réserve de marche par rapport au mobile indicateur, grâce à son accouplement à friction, soit jusqu'au moment où le dispositif moteur est entièrement remonté et que la bride du premier ressort 9 du premier barillet glisse dans la première cage de barillet 7.

Grâce à cette disposition à deux frictions, l'une entre la roue 44 et le mobile indicateur 46, qui est plus faible que l'autre entre la bride du premier ressort de barillet 9 et la première cage de barillet 7, on obtient deux effets.

Tout d'abord, on s'assure que le rouage ne peut pas subir de surtensions. Puis on fait en sorte que l'aiguille 5 indique une réserve de marche maximale, correspondant au remontage complet du dispositif moteur. Ceci a pour corollaire que, lorsque l'aiguille 5 affiche 0 sur la graduation de réserve de marche 4, le dispositif moteur ne soit pas encore complètement désarmé, mais qu'il assure encore un couple suffisant pour la bonne marche du mouvement d'horlogerie. Ainsi, l'usager est certain de remonter sa montre bien avant qu'elle ne s'arrête.

Lors du remontage, la cage du premier barillet 7 entraîne le premier renvoi de réserve de marche 30, le second renvoi de réserve de marche 31 et donc le pignon 33, le mobile satellite 38,39, et le pignon 35 qui entraîne le mobile indicateur 46 portant l'aiguille 5 par l'intermédiaire des deux mobiles d'indication de réserve de marche 40,41 et 42,43, jusqu'à ce que cette aiguille 5 indique le maximum de la réserve de marche, le mobile indicateur étant alors immobilisé par la goupille 47 entrant en contact avec la butée 48.

L'usager peut continuer à remonter le dispositif moteur, la roue 44 pouvant glisser à friction sur le mobile indicateur 46, jusqu'à ce que les quatre ressorts de barillet soient complètement armés et que la bride du premier ressort de barillet 9 glisse sur la première cage de barillet 7.

Lors du désarmage, le mobile indicateur 46 et sa roue 44 sont entraînés par la quatrième cage de barillet 16, la roue de différentiel 34, le satellite 38,39, le mobile différentiel 35,36 et les mobiles d'indication de réserve de marche 40,41 et 42,43. Lors du désarmage, il n'y a aucune friction entre la roue 44 et le mobile indicateur 46 et la goupille 47 se déplace librement. L'aiguille 5 arrive donc en regard du zéro de la graduation 4 avant le désarmage total du dispositif moteur.

Dans une variante, le dispositif moteur pourrait comporter deux groupes de trois barillets concentriques, dont le troisième entraînerait le quatrième à l'aide du renvoi de barillet 13. Le nombre de barillets de chaque groupe dépend de la hauteur disponible dans le mouvement. Plus le nombre de barillets montés en série est grand, plus la réserve de marche totale du moteur est grande.

Le nombre de renvois d'indication de réserve de marche 40,41; 42,43 pourrait être différent dans d'autres constructions. L'essentiel du rouage d'indication de réserve de marche est qu'il comporte un entraînement provenant du premier barillet du premier groupe et un second entraînement provenant du dernier barillet du second groupe entraînant un mobile indicateur par l'intermédiaire d'un mobile différentiel et d'un satellite proportionnellement à la vitesse différentielle entre le premier barillet et le dernier barillet du moteur. Il est, de plus, essentiel que le mobile indicateur 46 et sa roue 44 soient reliés par un embrayage à friction et que le premier ressort de barillet soit relié à la première cage de barillet par une bride à friction comme c'est, par exemple, le cas dans les barillets équipant des mouvements à remontage automatique.

## Revendications

1. Dispositif moteur pour mouvement d'horlogerie à grande réserve de marche comportant deux groupes d'au moins deux barillets concentriques et comportant un axe commun, le premier barillet du premier groupe comportant un ressort (9) dont l'extrémité externe est solidaire d'une bride glissant à friction dans la cage de ce premier barillet (13), les ressorts des barillets (9, 12, 17, 18) de chaque groupe de barillets étant fixé par leur extrémité interne à l'axe commun (6, 14) de ce groupe ; **caractérisé par le fait que** la cage (8) du dernier barillet du premier groupe entraîne la cage (15) du premier barillet du second groupe par l'intermédiaire d'un renvoi de barillet (13) ; **par le fait que** l'extrémité externe des ressorts de tous les barillets sauf le premier du premier groupe est solidaire de la cage de barillet (7, 8, 15, 16) correspondante; **par le fait que** la cage (16) du dernier barillet du second groupe entraîne un rouage de finissage (19, 20, 21, 22) d'un mouvement de montre, tandis que la cage (7) du premier barillet du premier groupe entraîne un cliquet (10) soumis à l'action d'un ressort (11) ne permettant sa rotation que dans un seul sens; et **par le fait que** cette cage (7) du premier barillet du premier groupe est en prise avec un mobile de remontage (23) entraîné par un rouage de remontoir (24, 25, 26, 27) actionné par la couronne (2) de remontoir du mouvement d'horlogerie.

2. Dispositif selon la revendication 1, **caractérisé par le fait que** chaque groupe de barillet comporte le même nombre de barillets.

3. Dispositif selon la revendication 1 ou la revendication 2, **caractérisé par le fait que** chaque groupe de barillets comporte deux barillets.

4. Dispositif selon l'une des revendications précédentes, **caractérisé par le fait que** le mobile de remontage (23) est un mobile multiplicateur.

5. Dispositif selon l'une des revendications précédentes, **caractérisé par le fait qu'**il comporte encore un rouage d'indication de la réserve de marche (30,31,33,34,38,39) comportant un mobile indicateur (45,46) dont l'axe porte une aiguille (5) coopérant avec une graduation (4) d'un cadran (3) du mouvement d'horlogerie, ce mobile indicateur (45,46) comportant une (44) roue montée sur ledit mobile (45,46) par un embrayage à friction.

6. Dispositif selon la revendication 5, **caractérisé par le fait que** la roue (44) montée à friction sur le mobile indicateur (45,46) est reliée cinématiquement à la fois à la cage (7) du premier barillet du premier groupe et à la cage (16) du dernier barillet du second groupe par l'intermédiaire d'un différentiel (33,34,35,36,38,39).

7. Dispositif selon la revendication 6, **caractérisé par le fait que** le mobile indicateur (45,46) comporte une goupille (47) coopérant avec une butée (48) définissant la position angulaire de ce mobile (45,46) pour laquelle l'aiguille (5) indique sur la graduation (4) la réserve de marche maximale.

8. Dispositif selon la revendication 7, **caractérisé par le fait que** la position de l'aiguille (5) indiquant la réserve de marche maximale est atteinte lors du remontage du dispositif moteur lorsque les barillets sont complètement armés assurant l'exactitude de l'état d'armage des ressorts de barillet (9,12,17,18).

9. Dispositif selon la revendication 8, **caractérisé par le fait que** le différentiel (33,34,35,36,38,39) comporte un axe (32) muni d'un pignon (33) et solidaire d'un renvoi d'indication de durée de marche (31) relié cinématiquement à la cage (7) du premier barillet du premier groupe; **par le fait que** cet axe sert de pivot à une roue de différentiel (34) reliée cinématiquement à la cage (16) du dernier barillet du second groupe; **par le fait que** cet axe (32) sert également de pivot à un mobile différentiel comportant un pignon (33) relié cinématiquement à la roue du mobile indicateur (45, 46) et une roue reliée par un satellite pivoté sur un axe porté par la roue de différentiel (34) au pignon de l'axe du différentiel.

10. Dispositif selon la revendication 9, **caractérisé par le fait que** le renvoi d'indication de réserve de marche (31) est relié à la cage (7) du premier barillet du premier groupe par un renvoi (30) et que le pignon du mobile différentiel est relié à la roue du mobile indicateur par l'intermédiaire de deux mobiles d'indication de réserve de marche.

11. Dispositif selon la revendication 9 ou la revendication 10, **caractérisé par le fait que** la roue de différentiel (34) engrène directement avec la dernière cage (16) du dernier barillet du second groupe.

## Claims

1. Driving device for horological movement with large power reserve comprising two groups of at least two concentric barrels with a common arbor, the first barrel of the first group comprising a spring (9) having its outer end solidly attached to a friction slip spring in the cage of this first barrel (13), the springs (9, 12, 17, 18) of the barrels of each group of barrels being attached with their inner ends to the common arbor (6, 14) of this group; **characterised in that** the cage (8) of the last barrel of the first group drives the cage (15) of the first barrel of the second group via an intermediate wheel of barrel (13); **in that** the outer ends of the springs of all barrels except for the first barrel of the first group are solidly attached to the corresponding barrel cages (7, 8, 15, 16); **in that** the cage (16) of the last barrel of the second group drives a finishing train (19, 20, 21, 22) of an horological movement while the cage (7) of the first barrel of the first group drives a pawl (10) that is subject to the effect of a spring (11) allowing its rotation in only one direction; and **in that** this cage (7) of the first barrel of the first group is engaged with a winding wheel (23) that is driven by a winding train (24, 25, 26, 27) actuated by the winding crown (2) of the horological movement.

2. Device according to claim 1, **characterised in that** each barrel group is comprised of the same number of barrels.

3. Device according to claim 1 or claim 2, **characterised in that** each barrel group is comprised of two barrels.

4. Device according to one of the preceding claims, **characterised in that** the winding wheel (23) is a multiplier wheel.

5. Device according to one of the preceding claims, **characterised in that** it further comprises a power-reserve indicator train (30, 31, 33, 34, 38, 39) including an indicator wheel (45, 46) the arbor of which holds a hand (5) cooperating with a graduation (4) of a dial (3) of the horological movement, this indicator wheel (45, 46) including a wheel (44) mounted on said wheel (45, 46) via a friction clutch.

6. Device according to claim 5, **characterised in that** the wheel (44) friction-mounted onto the indicator wheel (45, 46) is connected kinematically via a differential (33, 34, 35, 36, 38, 39), at once with the cage (7) of the first barrel of the first group and with the cage (16) of the last barrel of the second group.

7. Device according to claim 6, **characterised in that** the indicator wheel (45, 46) includes a pin (47) cooperating with a banking (48) defining the angular position of this wheel (45, 46) at which the hand (5) shows the maximum power reserve on the graduation (4).

8. Device according to claim 7, **characterised in that** the position of the hand (5) showing the maximum power reserve is attained during winding of the driving device when the barrels are fully armed, which guarantees the correct state of wind of the barrel springs (9, 12, 17, 18).

9. Device according to claim 8, **characterised in that** the differential (33, 34, 35, 36, 38, 39) comprises an arbor (32) provided with a pinion (33) and integral with an intermediate wheel (31) for power-reserve indication that is connected kinematically with the cage (7) of the first barrel of the first group; **in that** this arbor serves as pivot for a differential wheel (34) connected kinematically with the cage (16) of the last barrel of the second group; **in that** this arbor (32) also serves as pivot of a differential wheel that includes a pinion (33) kinematically connected with the wheel of the indicator wheel (45, 46) and with a wheel connected with the pinion of the differential arbor via a planetary wheel pivoted on an arbor held by the differential wheel (34).

10. Device according to claim 9, **characterised in that** the intermediate wheel (31) of the power-reserve indication is connected with the cage (7) of the first barrel of the first group via an intermediate wheel (30), and that the pinion of the differential wheel is connected with the wheel of the indicator wheel via two power-reserve indicator wheels.

11. Device according to claim 9 or claim 10, **characterised in that** the differential wheel (34) is directly engaged with the last cage (16) of the last barrel of the second group.

## Patentansprüche

1. Antriebsvorrichtung für Uhrwerk mit grosser Gangreserve aus zwei Gruppen von mindestens zwei konzentrischen Federhäusern mit einer gemeinsamen Welle, wobei das erste Federhaus der ersten Gruppe eine Feder (9) umfasst, deren äusseres Ende fest mit einer Reibungs-Schleppfeder im Gehäuse dieses ersten Federhauses (13) verbunden ist, und wobei die Federn (9, 12, 17, 18) der Federhäuser jeder Gruppe von Federhäusern mit ihren inneren Enden an einer gemeinsamen Welle (6, 14) dieser Gruppe befestigt sind; **dadurch gekennzeichnet, dass** das Gehäuse (8) des letzten Federhauses der ersten Gruppe das Gehäuse (15) des ersten Federhauses der zweiten Gruppe über ein Verbindungsrad des Federhauses (13) antreibt; **dadurch**, dass die äusseren Enden der Federn aller Federhäuser ausser dem ersten der ersten Gruppe fest mit dem entsprechenden Federhausgehäuse (7, 8, 15, 16) verbunden sind; **dadurch**, dass das Gehäuse (16) des letzten Federhauses der zweiten Gruppe ein Finissage-Räderwerk (19, 20, 21, 22) eines Uhrwerks antreibt, während das Gehäuse (7) des ersten Federhauses der ersten Gruppe einen Sperrkegel (10) antreibt, der der Wirkung einer Feder (11) unterworfen ist, die seine Drehung nur in einer Richtung zulässt; und **dadurch**, dass sich dieses Gehäuse (7) des ersten Federhauses der ersten Gruppe im Eingriff mit einem Aufzug-Drehteil (23) befindet, das durch ein Aufzug-Räderwerk (24, 25, 26, 27) angetrieben wird, das durch die Aufzugkrone (2) des Uhrwerks betätigt wird.

2. Vorrichtung nach Anspruch 1, **dadurch gekennzeichnet, dass** jede Federhausgruppe die gleiche Anzahl von Federhäusern umfasst.

3. Vorrichtung nach Anspruch 1 oder Anspruch 2, **dadurch gekennzeichnet, dass** jede Federhausgruppe zwei Federhäuser umfasst.

4. Vorrichtung nach einem der vorangehenden Ansprüche, **dadurch gekennzeichnet, dass** das Aufzugrad (23) ein Multiplikatorrad ist.

5. Vorrichtung nach einem der vorangehenden Ansprüche, **dadurch gekennzeichnet, dass** sie noch ein Räderwerk (30, 31, 33, 34, 38, 39) zur Anzeige der Gangreserve mit einem Anzeige-Drehteil (45, 46) umfasst, dessen Welle einen Zeiger (5) trägt, der mit einer Teilung (4) eines Zifferblattes (3) des Uhrwerks zusammenwirkt, wobei dieses Anzeige-Drehteil (45, 46) ein Rad (44) umfasst, das über eine Reibungskupplung auf das Drehteil (45, 46) montiert ist.

6. Vorrichtung nach Anspruch 5, **dadurch gekennzeichnet, dass** das reibend auf das Anzeige-Drehteil (45, 46) montierte Rad (44) über ein Differenzial (33, 34, 35, 36, 38, 39) kinematisch gleichzeitig mit dem Gehäuse (7) des ersten Federhauses der ersten Gruppe und dem Gehäuse (16) des letzten Federhauses der zweiten Gruppe verbunden ist.

7. Vorrichtung nach Anspruch 6, **dadurch gekennzeichnet, dass** das Anzeige-Drehteil (45, 46) einen Stift (47) umfasst, der mit einem Anschlag (48) zusammenwirkt, der die Winkellage dieses Drehteils (45, 46) definiert, bei der der Zeiger (5) auf der Teilung (4) die maximale Gangreserve anzeigt.

8. Vorrichtung nach Anspruch 7, **dadurch gekennzeichnet, dass** die Stellung des Zeigers (5), die die maximale Gangreserve anzeigt, beim Aufzug der Antriebsvorrichtung erreicht wird, wenn die Federhäuser voll gespannt sind, was die Richtigkeit des Spannungszustandes der Federhausfedern (9, 12, 17, 18) gewährleistet.

9. Vorrichtung nach Anspruch 8, **dadurch gekennzeichnet, dass** das Differenzial (33, 34, 35, 36, 38, 39) eine Welle (32) aufweist, die mit einem Ritzel (33) versehen und fest mit einem Verbindungsrad (31) der Gangreserveanzeige verbunden ist, das kinematisch mit dem Gehäuse (7) des ersten Federhauses der ersten Gruppe verbunden ist; **dadurch**, dass diese Welle als Drehzapfen eines Rades (34) des Differenzials dient, das kinematisch mit dem Gehäuse (16) des letzten Federhauses der zweiten Gruppe verbunden ist; **dadurch**, dass diese Achse (32) auch als Drehzapfen eines Differenzial-Drehteils dient, das ein Ritzel (33) aufweist, das kinematisch mit dem Rad des Anzeige-Drehteils (45, 46) und einem Rad verbunden ist, das über ein Planetenrad, das sich auf einer vom Differenzialrad (34) getragenen Welle dreht, mit dem Ritzel der Differenzialwelle verbunden ist.

10. Vorrichtung nach Anspruch 9, **dadurch gekennzeichnet, dass** das Verbindungsrad (31) der Gangreserveanzeige über ein Verbindungsrad (30) mit dem Gehäuse (7) des ersten Federhauses der ersten Gruppe verbunden ist und dass das Ritzel des Differenzialdrehteils über zwei Drehteile der Gangreserveanzeige mit dem Rad des Anzeigedrehteils verbunden ist.

11. Vorrichtung nach Anspruch 9 oder Anspruch 10, **dadurch gekennzeichnet, dass** sich das Differenzialrad (34) direkt mit dem letzten Gehäuse (16) des letzten Federhauses der zweiten Gruppe im Eingriff befindet.
